# EUROPÄISCHE PATENTANMELDUNG

(11) **EP 1 798 191 A1**
(43) Veröffentlichungstag der Anmeldung: **20.06.2007**
(21) Anmeldenummer: 05027630.2
(22) Anmeldetag: 16.12.2005
(51) Int. Cl.: B67B 7/18

(54) **Hilfsgerät zum Öffnen von Drehverschlüssen**

(71) Anmelder: Stiftung Brändi, 6011 Kriens (CH)
(72) Erfinder: Spichtig, Josef, 6215 Beromünster (CH); Ulrich, Hansruedi, 6060 samen (CH)
(74) Vertreter: Kemény AG Patentanwaltbüro

(57) **Zusammenfassung**

Das Hilfsgerät weist einen Grundkörper (3) auf, welcher einen Aufnahmeteil (4) mit auf einem Kreisbogen verlaufender Innenwand (5) aufweist, aus welcher mindestens ein Greifer (6) nach innen absteht und in Öffnungsrichtung einer Verschlusskappe (2) bezüglich der Radialrichtung schräg verläuft sowie eine solche Länge aufweist, um in das Material, vorzugsweise in eine Rille der Verschlusskappe (2) einzugreifen um diese beim Drehen des Gerätes mitzunehmen.

## Beschreibung

Die vorliegende Erfindung betrifft ein Hilfsgerät zum Öffnen von Drehverschlüssen, mit einem von oben auf die am äusseren Umfang vorzugsweise gerillte Verschlusskappe eines Drehverschlusses mit leichtem seitlichen Spiel aufsetzbaren Grundkörper mit einer Aufnahme mit auf einem Kreisbogen verlaufender Innenwand.

Bei Drehverschlüssen, wie z.B. Drehverschlüssen von Flaschen, können insbesondere beim erstmaligen Öffnen des Verschlusses Probleme auftauchen, welche das effiziente Öffnen des Verschlusses verunmöglichen, zumindest jedoch schwierig gestalten.

Um ein solches Öffnen von Drehverschlüssen zu erleichtern sind Hilfsgeräte bekannt, bei welchen ein Band aus einem Hebel um den Verschluss gelegt und durch passende Verkürzung des Bandes möglichst eng an die Verschlusskappe angelegt wird, damit durch Reibschluss bei Betätigung des Hebels die Verschlusskappe (z.B. Deckel) in Öffnungsrichtung gedreht werden kann. Solche Geräte haben zwar den Vorteil, dass sie sich auf Verschlusskappen mit unterschiedlichen Durchmessern anbringen lassen, weisen jedoch einen relativ aufwändigen Aufbau auf, sind störungsanfällig und teuer in der Herstellung.

Aufgabe der vorliegenden Erfindung war es nun ein einfaches, effizientes und sehr kostengünstiges Gerät zu schaffen. Da für den üblichen Anwendungsbereich praktisch nur zwei unterschiedliche Verschlusskappengrössen auf dem Markt sind, braucht es kein verstellbares Hilfsgerät, da problemlos zwei Geräte angeschafft werden können.

Die gestellte Aufgabe wird bei einem Hilfsgerät der eingangs definierten Art erfindungsgemäss durch die Merkmale gemäss dem kennzeichnenden Teil von Anspruch 1 gelöst.

Besonders vorteilhafte Ausführungsformen des Erfindungsgegenstandes sind in den abhängigen Ansprüchen definiert.

Die Erfindung wird nachstehend anhand von in der Zeichnung dargestellten Ausführungsformen noch etwas näher erläutert. Es zeigt:
- Fig. 1: einen Vertikalschnitt durch ein auf einen Drehverschluss einer Flasche aufgesetztes Hilfsgerät;
- Fig. 2: einen Horizontalschnitt durch die Ebene II-II von Fig. 1;
- Fig. 3: einen Horizontalschnitt durch die Ebene III-III von Fig. 1;
- Fig. 4: einen Vertikalschnitt durch eine Variante eines erfindungsgemässen Hilfsgerätes;
- Fig. 5: eine Draufsicht auf das Gerät von Fig. 4;
- Fig. 6: eine weitere Variante mit durchgehender Aufnahme; und
- Fig. 7: schematisch eine besonders vorteilhafte Halterung des Greifers.

Das in den Figuren 1 bis 3 dargestellte. Hilfsgerät zum Öffnen von Drehverschlüssen, insbesondere Drehverschlüssen von Flaschen 1 (aus Kunststoff oder Glas) mit vorzugsweise gerillten Verschlusskappen 2 weist einen Grundkörper 3, z.B. aus Kunststoff, mit einer nach unten offenen Aufnahme 4 auf, welch letztere eine teilzylindrische Innenwand 5 aufweist. Das Gerät ist von oben auf die Verschlusskappe 2 der Flasche 1 mit leichtem seitlichen Spiel aufsetzbar.

Der wesentliche Teil der Erfindung besteht darin, dass aus der Innenwand 5 der Aufnahme 4 mindestens ein Greifer 6, hier in Form einer Greiffeder 6, nach innen absteht. Der Greifer 6 besteht aus einem geeigneten federnden Material, z.B. aus Metall.

Der Greifer 6 verläuft bezüglich der geometrischen Radialrichtung in Öffnungsrichtung des Verschlusses leicht geneigt (schräg). Damit besteht Gewähr, dass der Greifer in Offnungsdrehrichtung (s. Pfeil A) in die Aussenwand der Verschlusskappe 2 eingreift (in der Regel in eine der Rillen; er kann sich aber auch leicht in eine glatte Fläche einer Verschlusskappe eingraben).

Das Hilfsgerät weist somit eine eindeutig richtige, selbst definierte Öffnungsdrehrichtung ohne Durchschleifen auf. Bei "falscher" Drehrichtung entsteht ein wahrnehmbares Geräusch (bei gerillten Verschlusskappen). Dank dem federnden, nach innen abstehenden Greiferende können Durchmessertoleranzen aufgefangen werden; durch Drehen in der "falschen", d.h. Schliessrichtung wird der Greifer auch bei etwaiger Überlänge in Betriebslage gebracht werden können. Dank dem federnden Greifer 6 kann das Hilfsgerät auch für Schliessbewegungen verwendet werden (Anzug bis zum Durchschleifen möglich).

Die Figuren 4 und 5 zeigen eine der vielen möglichen Varianten des erfindungsgemässen Hilfsgerätes. Anstelle des Betätigungsbügels 7 (Figuren 1 bis 3) ist hier ein Handgriff 8 vorgesehen. Weiter sind bei dieser Variante zwei, sich vorzugsweise diametral gegenüberliegende Greifer 6', 6" vorgesehen.

Figur 6 schliesslich zeigt eine Variante mit durchgehender Aufnahme 4', welche erlaubt (bei umgedrehtem Gerät) den Drehverschluss auch fest zu verschliessen. Die Betriebsseiten können, z.B. durch Hinweise wie "Öffnen" bzw. "Schliessen" gekennzeichnet werden.

Da in der Praxis auch bei einem Drehverschluss mit vorbestimmtem (genormtem) Durchmesser Abweichungen im Aussendurchmesser der Verschlusskappe auftreten können, ist eine Lösung der Halterung der Greifer denkbar, welche eine in gewissen Grenzen variable freie Länge (wirksame Länge) der Greifer ermöglicht.

Fig. 7 zeigt schematisch eine solche mögliche Konstruktion, indem der Greifer, hier als Federblatt 6"' am inneren gefangenen Ende 9 spiralig umgebogen ist und damit federnd nach innen in gewissen Grenzen ausweichen kann. Dazu ist im Führungsspalt 10 genügend seitliches Spiel vorhanden und der Spalt 10 endet in einer z.B. zylindrischen Kammer 11, in welcher das umgebogene Federblattende 9 gehalten wird. Durch Druck auf das freie, in die Aufnahme 4 ragende Federblattende 12 wird sich der wirksame Teil des Federblattes 6"' entgegen der federnden Wirkung des Federblattendes 9 automatisch verkürzen.

## Patentansprüche

1. Hilfsgerät zum Öffnen von Drehverschlüssen, mit einem von oben auf die am äusseren Umfang vorzugsweise gerillte Verschlusskappe eines Drehverschlusses mit leichtem seitlichen Spiel aufsetzbaren Grundkörper mit einer Aufnahme mit auf einem Kreisbogen verlaufender Innenwand, **dadurch gekennzeichnet, dass** aus der genannten Innenwand der Aufnahme mindestens ein Greifer nach innen absteht, welcher in Öffnungsrichtung der Verschlusskappe bezüglich der Radialrichtung schräg verläuft und eine solche Länge aufweist, um in das Material, vorzugsweise in eine Rille der Verschlusskappe einzugreifen, um beim Drehen des Gerätes die Verschlusskappe mitzunehmen.

2. Hilfsgerät nach Anspruch 1, **dadurch gekennzeichnet, dass** der Greifer blattförmig ausgebildet ist und vorzugsweise aus Metall besteht.

3. Hilfsgerät nach Anspruch 2, **dadurch gekennzeichnet, dass** das Greiferblatt aus federndem Material, vorzugsweise aus Metall besteht.

4. Hilfsgerät nach einem der Ansprüche 1 bis 3, **dadurch gekennzeichnet, dass** mindest zwei sich vorzugsweise diametral gegenüberliegend angeordnete Greifer vorgesehen sind.

5. Hilfsgerät nach einem der Ansprüche 1 bis 4, **dadurch gekennzeichnet, dass** es bügelförmig ausgestaltet ist, wobei jedes Bügelende mit nach unten abstehenden Backen versehen ist, wobei die zylindrische bzw. teilzylindrische Innenwand mindestens einer der Backen mit mindestens einem Greifer versehen ist.

6. Hilfsgerät nach einem der Ansprüche 1 bis 5, **dadurch gekennzeichnet, dass** jeder Greifer aus federndem Material besteht und am gefangenen Ende (9) umgebogen ist und dieses Ende (9) in einer Kammer (11) am Ende des Führungsspaltes (10) federnd zusammendrückbar gehalten ist.
